# EUROPÄISCHE PATENTANMELDUNG

(11) **EP 0 426 979 A2**
(43) Veröffentlichungstag der Anmeldung: **15.05.1991**
(21) Anmeldenummer: 90117735.2
(22) Anmeldetag: 14.09.1990
(51) Int. Cl.: D01H 13/32

(54) **Verfahren und Vorrichtung zum Bestimmen von Wartungsintervallen an einer Spinnereimaschine**

(30) Priorität: 10.11.1989 DE 3937439
(71) Anmelder: Zinser Textilmaschinen GmbH, D-73061 Ebersbach/Fils (DE)
(72) Erfinder: Reyer, Herbert, Dipl.-Ing., D-7333 Ebersbach/Fils (DE); Peter, Thomas, Dipl.-Ing.(FH), D-7300 Esslingen (DE)

(57) **Zusammenfassung**

1. Verfahren und Vorrichtung zum Bestimmen von Wartungsintervallen einer Spinnereimaschine.
2.1. Bekannt sind Betriebsstundenzähler, die einen Wartungsbedarf nach einer konstanten vorgegebenen Anzahl von Betriebsstunden anzeigen.
2.2. Der Wartungsbedarf wird nach den vorliegenden Betriebsbedingungen der Spinnereimaschine ermittelt.
2.3. Ringspinnmaschinen.

## Beschreibung

Die Erfindung betrifft ein Verfahren und eine Vorrichtung zum Bestimmen von Wartungsintervallen an einer Spinnereimaschine, die wenigstens ein Arbeitsspiele ausführendes Arbeitsorgan enthalt.

Es ist notwendig, an Spinnereimaschinen in gewissen Intervallen Wartungstatigkeiten durchzuführen. Es ist bekannt, diese Intervalle anhand von Betriebsstundenzählern festzulegen, die auf eine feste Betriebsstundenzahl eingestellt werden.Bei Erreichen dieser Betriebsstundenzahl wird ein Signal abgegeben, um an die notwendig werdende Wartung zu erinnern.

Die Erfindung hat sich die Aufgabe gestellt, ein Verfahren und eine Vorrichtung der eingangs genannten Art zu schaffen, durch die das Bestimmen von Wartungsintervallen verbessert wird.

Diese Aufgabe wird dadurch gelost, daß ein Wartungsbedarf ermittelt wird, wozu für wenigstens ein Arbeitsorgan eine Anzahl von Arbeitsspielen als Grenzwert festgelegt wird, nach dessen Erreichen ein Wartungsvorgang durchgeführt werden soll, daß die Arbeitsspiele des wenigstens einen Arbeitsorgans gezahlt werden, und daß nach Erreichen des Grenzwertes ein den wartungsbedarf angebendes Signal gesetzt wird.

Dadurch ist es möglich, den Wartungsbedarf einer Spinnereimaschine zu ermitteln und so ihren häufig sehr unterschiedlichen Betriebsgeschwindigkeiten Rechnung zu tragen. Die Betriebsgeschwindigkeiten von Spinnereimaschinen hängen stark von den jeweiligen Spinnparametern ab. So liegen beispielsweise die Spindeldrehzahlen von Baumwollringspinmaschinen je nach Material, Feinheit, Drehung, Ringdurchmesser usw. haufig zwischen 12 000 und 18 000 min⁻¹. Bei einem Bestimmen von Wartungsintervallen durch Betriebsstundenzähler würde dies dazu führen, daß beispielsweise nach einer Betriebszeit von 1 000 Stunden zwischen 0,7 x 10⁹ - bei einer Spindeldrehzahl von 12 000 min⁻¹ - und 1,1 x 10⁹ - bei einer Spindeldrehzahl von 18 000 min⁻¹ - Spindelumdrehungen erreicht werden. Durch die Erfindung wird dagegen ein Wartungsbedarf ermittelt, der an die tatsachlichen Belastungsverhältnisse durch die Betriebsgeschwindigkeiten angepaßt ist.

In Ausgestaltung der Erfindung ist vorgesehen, daß die vorgegebene Anzahl der Arbeitsspiele des Arbeitsorgans, nach welchen ein Wartungsvorgang durchgeführt werden soll, unter Berücksichtigung der Arbeitsgeschwindigkeiten der Spinnereimaschinen und der Zeitdauer des jeweiligen Vorhandenseins einer Arbeitsgeschwindigkeit derart korrigiert wird, daß bei hoherer Arbeitsgeschwindigkeit die vorgegebene Anzahl von Arbeitsspielen verringert und bei niedriger Arbeitsgeschwindigkeit erhoht wird. Höhere Betriebsgeschwindigkeiten führen zu einer wesentlich stärkeren Belastung der Arbeitsorgane einer Spinnereimaschine. Durch die Ausgestaltung ist es möglich, hohe Betriebsgeschwindigkeiten durch eine entsprechende Korrektur so zu gewichten, daß die Verkürzung des wartungsintervalls über das Maß einer linearen Abhängigkeit zwischen Wartungsintervall und Betriebsgeschwindigkeitsdifferenz hinausgeht.

In weiterer Ausgestaltung der Erfindung ist vorgesehen, daß der unterschiedliche Wartungsbedarf von mehreren Arbeitsorganen un terschiedlicher Funktionen getrennt ermittelt und getrennt signalisiert wird. Dadurch ist es möglich, verschiedene Arbeitsorgane entsprechend ihrer Belastung jeweils rechtzeitig zu warten.

In weiterer Ausgestaltung sind Mittel zum Erfassen der Anzahl durchgeféhrter Arbeltsspiele vorgesehen, die an eine Auswerteeinrichtung angeschlossen sind, die einen Vergleicher zum Vergleichen der Anzahl durchgeführter Arbeitsspiele mit einem vorgegebenen Grenzwert von Arbeitsspielen enthält und die an einen einen Wartungsbedarf angebenden Signalgeber angeschlossen ist.

In weiterer Ausgestaltung ist vorgesehen, daß die Auswerteeinrichtung mit Mitteln zum Erfassen der Geschwindigkeit, mit der die Arbeitsspiele abliefen und ablaufen, und mit Mitteln zum Bilden eines von diesen Geschwindigkeiten und der Zeitdauer des Vorhandenseins der jeweiligen Geschwindigkeit abhangigen Korrektursignals versehen ist, mit welchen das die Arbeitsspiele des Arbeitsorgans repräsentierende Signal oder das den vorgegebenen Grenzwert repräsentierende Signal korrigierbar ist. Dabei wird die Erkenntnis ausgenützt, daß hohe Geschwindigkeiten sowie die Zeitdauer, über die hohe Geschwindigkeiten eingehalten werden, eine wesentlich starkere Belastung der Arbeitsorgane hervorrufen als dies bei mittleren Geschwindigkeiten der Fall ist. entsprechendes gilt in umgekehrtem Sinn für niedrige Geschwindigkeiten. Durch diese Ausgestaltung gehen daher hohe Geschwindigkeiten unter Berücksichtigung der Zeitdauer, in der sie liefen oder laufen, aufgrund der Korrektur mit starker Gewichtung ein.Niedrige Geschwindigkeiten werden mit entsprechend schwacher Gewichtung bei der Ermittlung des Wartungsintervalls berücksichtigt.

Als Arbeitsorgane in Sinne der Erfindung sind alle die Betriebsgeschwindigkeit einer Spinnereimaschine wiedergebenden beweglichen Elemente, beispielsweise Ringspindeln an Ringspinn maschinen, Streckwalzen an Ringspinnmaschinen oder Strecken, Flügel oder Spindeln an Flyern, Changierfadenführer bei OE-Spinnmaschinen, sowie Ringbanke bei Ringspinnmaschinen usw. su verstehen. Die Arbeitsspiele sind damit bei rotierenden Elementen als Anzahl von Umdrehungen und bei Elementen mit geradlinigen Bewegungsbahnen als entsprechende Perioden definiert.

Weitere Merkmale und Vorteile der Erfindung ergeben sich aus den Unteransprüchen sowie der nachfolgenden Beschreibung von Ausführungsbeispielen, die in den Zeichnungen dargestellt sind.
Fig. 1 zeigt eine Ausführung der Erfindung zum Ermitteln des Wartungsbedarfs an einer Ringspinnmaschine, deren Ringspindeln mit Einzelantriebsmotoren versehen sind,
Fig. 2. eine Blockschaltung einer ersten Ausführungsform einer Einrichtung zum Ermitteln des Wartungsbedarfs nach Fig. 1 und
Fig. 3 eine weitere Blockschaltung ähnlich Fig. 2, bei der direkt die jeweils erfaßten Ringspindeldrehzahlwerte zuzüglich ihrer Betriebsdauer mit Hilfe eines Exponenten korrigiert werden.

An Spinnereimaschinen müssen zum Aufrechterhalten der Funktion Wartungen durchgeführt werden. Im folgenden ist dies anhand des Beispiels einer Ringspinnmaschine erlautert.An Ringspinnmaschinen muß beispielsweise wiederholt Öl an Ringspindeln und Öl von im Ölbad laufenden Getrieben gewechselt werden, Lager müssen geschniert werden, die gegenseitige Justierung von Ringen und Spindeln muß überpruft werden usw.. Solche Wartungsarbeiten sind Voraussetzung für einen einwandfreien Lauf einer Ringspinnnaschine und für eine hohe Lebensdauer der Maschinenteile.

Im nachstehenden wird erlautert, wie der Wartungsbedarf von Ringspindeln (4) einer Ringspinnnaschine ermittelt wird, die durch Einzelmotoren (2) angetrieben sind. Diese Einzelmotoren (2) sind frequenzgesteuert.

Ein Frequenzgenerator (3) steuert die Einzelmotoren (2), wobei die jeweils an den Einzelmotoren (2) anliegende Frequenz (f) der Drehsahl (nₛₚᵢ) der Ringspindel (4) fest zugeordnet ist. Die von Frequenzgenerator (3) erzeugte Frequenz (f) ist somit ein Maß für die Spindeldrehzahl (nₛₚᵢ) und damit für die Arbeitsgeschwindigkeit der gesamten Ringspinnmaschine.

Eine Ringspinnmaschine wird je nach Material und anderen Spinnparametern mit unterschiedlichen Spinngeschwindigkeiten gefahren, die dann jeweils über bestimmte Zeitdauern vorliegen. Die Ringspindeln laufen beispielsweise für eine bestimmte Zeitdauer (t₁) mit einer niedrigen Spindeldrehzahl (nₛₚᵢ₁) von 12 000 min⁻¹ während einer Zeitdauer (t₂) mit einer mittleren Spindeldrehzahl (nₛₚᵢ₂) von 15 000 min⁻¹ und während einer dritten Zeitdauer (t₃) mit einer hohen Spindeldrehzahl (nₛₚᵢ₃) von 18 000 min⁻¹. Um diesen unterschiedlichen Betriebsbedingungen Rechnung zu tragen, wird ein Wartungsintervall nicht einfach über die Betriebszeit der Maschine festgelegt. Es wird vielmehr der Wartungsbedarf ermittelt, wobei die Betriebsbedingungen während der Betriebszeit berücksichtigt werden.

Die Spindeldrehzahlen (nₛₚᵢ₁, nₛₚᵢ₂, nₛₚᵢ₃) entsprechen Frequenzen (f₁, f₂, f₃) des Frequenzgenerators (3). Durch das Bilden der Produkte aus den verschiedenen Spindeldrehzahlen und zugehörigen Zeitdauern, beispielsweise (nₛₚᵢ₁ x t₁), ergibt sich die Anzahl der Spindelumdrehungen, die die Spindeln bei der Spindeldrehzahl (nₛₚᵢ) wahrend der Zeitdauer (t) durchgeführt haben.

Eine Überwachungseinrichtung (1) der Fig. 1, die in Fig. 2 vergrößert dargestellt ist, besitzt einen Rechner (5), dem die jeweils anliegenden Spindeldrehzahlen (nₛₚᵢ) bzw.die entsprechenden Frequenzen (f) zuzüglich der jeweiligen Zeitdauer (t), während denen die Frequenzen (f) vorliegen und vorlagen, zugelei tet werden. In Rechner (5) werden die Produkte aus Spindeldrehsahlen (nₛₚᵢ) und Zeitdauer (t) gebildet. Diese Produkte werden zum einen einen Summator (6) zugeführt, in den sie aufsummiert werden. Zum anderen werden diese Produkte einen Rechner (7) zugeführt, der mit einer Dateneingabeeinheit (11) und einer Dateneingabeeinheit (12) verbunden ist. Über die Dateneingabeeinheit (12) wird ein Grenzwert für eine bestimmte Anzahl von Spindelumdrehungen eingegeben, bei der ein Wartungsvorgang erfolgen soil. Dieser Grenzwert lehnt sich an Erfahrungswerte an, wobei beispielsweise von einer mittleren Spindeldrehzahl ausgegangen wird. Über die Dateneingabeeinheit (11) werden Exponenten (p) eingegeben, die den durch die Dateneingabeeinheit (12) eingegebenen Grenzwert in Rechner (7) korrigieren. Die Höhe der den Grenzwert zuzuordnenden Exponenten (p) bemißt sich nach der Höhe der zugefuhrten Produkte aus Spindeldrehzahl und Zeitdauer. So wird beispielsweise einen zugeführten Produkt in Rechner (7) ein bestimmter Exponent (p) zugeordnet, der mit den Grenzwert verknüpft wird. Der Grenzwert wird damit je nach Zahl und Höhe der zugeführten Produkte verändert, wobei den Grenzwert bei einen hohen Produkt auch ein hoher Exponent zugeordnet wird. Der Rechner (7) wirkt somit als Grenzwertbildner, wobei der jeweils korrigierte Grenzwert einen Vergleicher (8) zugeführt wird, in dem er mit den aufsummierten Produkten des Sumnators (6) verglichen wird. Stimmen korrigierter Grenzwert und Produktsumme des Summators (6) überein, wird über den Signalgeber (10) Wartungsbedarf angezeigt.

Der Summator (6) summiert auch weiter auf, wenn bereits Wartungsbedarf angeseigt ist, um die Höhe der Überschreitung des Wartungsintervalls anzuzeigen. Gelöscht wird der Summator (6) erst bein tatsächlichen Wartungsvorgang.

Fig. 3 zeigt eine weitere Ausführungsform der Überwachungseinheit (1), die ebenfalls an den Frequenzgenerator (3) der Einzelmotoren (2) der Ringspinnmaschine angeschlossen ist.Die Frequenz (f) wird in bestimmten periodischen Zeitintervallen (Δt) erfaßt. Diese Zeitintervalle (Δt) berechnen sich nach Minuten oder Stunden. Nach jeden Zeitintervall (Δt) wird also die Speisefrequenz (f) erfaßt und in einem Rechner (13) mit einem entsprechend der Höhe der Frequenz (f) ermittelnden Exponenten (p) verknüpft und mit dem Zeitintervall (Δt) multipliziert. Die Exponenten (p) werden über eine Dateneingabeeinheit (11′) eingegeben,die an den Rechner (13) angeschlossen ist.Durch die Verknüpfung jeder Frequenz (f) mit einem ermittelten Exponenten (p) und die Multiplikation mit dem Zeitintervall (Δt) werden Belastungsquanten (Δ) gebildet. Entsprechend der Höhe der Frequenzen wird jeder Frequenz ein anderer Exponent (p) zugeordnet, wobei der Exponent (p) bei höheren und hohen Frequenzen (f) Werte großer als 1 annimmt und mit der Frequenzhöhe ansteigt. Der Rechner (13) ist an einen Summator (14) angeschlossen, in dem die Belastungsquanten (Δb) aufsummiert werden. An einen Vergleicher (8′) ist eine Dateneingabeeinheit (12′) angeschlossen, durch die ein vorgegebener Grenzwert (B_{Grenz}), der die Anzahl von Spindelumdrehungen vorgibt, nach denen ein Wartungsvorgang erfolgen soll, eingegeben ist. Im Vergleicher (8′) wird der Grenzwert (B_{Grenz}), mit den im Summator (14) aufsummierten Belastungsquanten verglichen und bei Übereinstimmung an Signalgeber (10′) Wartungsbedarf angezeigt. Auch hier wird sowohl weiter aufsummiert, solange der Grenzwert noch nicht erreicht ist, als auch, solange zwar Wartungsbedarf angezeigt ist, jedoch noch keine Wartung erfolgt ist.

Selstverständlich können auch andere Arbeitsorgane von Ringspinnmaschinen oder anderen Textilmaschinen für die Ermittlung des Wartungsbedarfs gemäß der Erfindung herangezogen werden. Es ist auch moglich, für verschiedene Wartungstätigkeiten unterschiedliche Wartungsintervalle anzusetzen und diese anhand verschiedener Arbeitsorgane getrennt zu überwachen. Der Signalgeber (10′) ist dann ein Display, an welchen dann auch die Art und/oder der Ort der Wartungsarbeit angegeben wird, deren Bedarf ermittelt wurde.

Bei den beschriebenen Ausführungsbeispielen wurde sur Korrektur der Wartungsintervalle ein Exponent (p) verwendet, der zu einer exponentiellen Abhängigkeit zwischen Wartungsintervallen und Arbeitsgeschwindigkeit geführt hat. Es sind auch andere rechnerische Beziehungen denkbar, durch die mathematische Funktionen zwischen Arbeitsgeschwindigkeiten, Arbeitsdauern und vorgegebenen Grenzwerten erreicht werden. Durch die Verwendung eines Faktors anstelle eines Exponenten wird beispielsweise eine proportionale Abhängigkeit erreicht.

## Patentansprüche

1. Verfahren zum Bestimmen von Wartungsintervallen an einer Spinnereimaschine, die wenigstens ein Arbeitsspiele ausführendes Arbeitsorgan enthält, dadurch gekennzeichnet, daß ein Wartungsbedarf ermittelt wird, wozu für wenigstens ein Arbeitsorgan eine Anzahl von Arbeitsspielen als ein Grenzwert festgelegt wird, nach dessen Erreichen ein Wartungsvorgang durchgeführt werden soil, daß die Arbeitsspiele des wenigstens einen Arbeitsorgans gezählt werden, und daß nach Erreichen des Grenzwertes ein den Wartungsbedarf angebendes Signal gesetzt wird.

2. Verfahren nach Anspruch 1, dadurch gekennzeichnet, daß die vorgegebene Anzahl der Arbeitsspiele des Arbeitsorgans, nach welchen ein Wartungsvorgang durchgeführt werden soll, unter Berücksichtigung der Arbeitsgeschwindigkeiten der Spinnereimaschine und der Zeitdauer des jeweiligen Vorhandenseins einer Arbeitsgeschwindigkeit derart korrigiert wird, daß bei höherer Arbeitsgeschwindigkeit die als Grenzwert vorgegebene Anzahl der Arbeisspiele verringert und bei niedrigerer Arbeitsgeschwindigkeit erhoht wird.

3. Verfahren nach Anspruch 1 oder 2, dadurch gekennzeichnet, daß die Anzahl der Arbeitsspiele gezahlt und die Geschwindigkeiten, mit denen die Arbeitsspiele abliefen und ablaufen, und die Zeitdauer des Vorhandenseins der jeweiligen Geschwindigkeit erfaßt und in einer Auswerteeinrichtung zu einem Signal verarbeitet werden, das mit einem dem vorgegebenen Grenzwert entsprechenden Signal verglichen wird.

4. Verfahren nach einem der Ansprüche 1 bis 3, dadurch gekennzeichnet, daß aus der Anzahl der Arbeitsspiele ein Signal gebildet wird, das mit einem Signal einer Auswerteeinrichtung verglichen wird, das aus dem vorgegebenen Grenzwert der Ar beitsspiele und einen Korrekturwert erzeugt wird, der unter Berücksichtigung der Geschwindigkeiten, mit welcher die Arbeitsspiele ausgeführt wurden und werden, und der Zeitdauer des Vorhandenseins der jeweiligen Geschwindigkeit gewonnen wird.

5. Verfahren nach Anspruch 1, dadurch gekennzeichnet, daß der unterschiedliche Wartungsbedarf von mehreren Arbeitsorganen unterschiedlicher Funktionen getrennt ermittelt und getrennt signalisiert wird.

6. Spinnereimaschine mit wenigstens einen Arbeitsspiele ausführenden Arbeitsorgan, dadurch gekennzeichnet, daß Mittel zum Erfassen der Anzahl durchgeführter Arbeitsspiele vorgesehen sind, die an eine Auswerteeinrichtung angeschlossen sind, die einen Vergleicher (8, 8′) zum Vergleichen der Anzahl durchgefuhrter Arbeitsspiele mit einem vorgegebenen Grenzwert von Arbeitsspielen enthält und die an einen einen Wartungsbedarf angebenden Signalgeber (10,10′) angeschlossen ist.

7. Spinnereimaschine nach Anspruch 6, dadurch gekennzeichnet, daß die Auswerteeinrichtung mit Mitteln (5,6) zum Erfassen der Geschwindigkeiten, mit der die Arbeitsspiele abliefen und ablaufen, und mit Mitteln (7, 13, 14) zum Bilden eines von diesen Geschwindigkeiten und der Zeitdauer des Vorhandenseins der jeweiligen Geschwindigkeit abhangigen Korrektursignals versehen ist, mit welchem das die Arbeitsspiele des Arbeitsorgans repräsentrierende Signal oder das den Grenzwert repräsentierende Signal korrigierbar ist.
